# EUROPÄISCHE PATENTANMELDUNG

(11) **EP 4 728 953 A1**
(43) Veröffentlichungstag der Anmeldung: **22.04.2026**
(21) Anmeldenummer: 25206340.9
(22) Anmeldetag: 02.10.2025
(51) Int. Cl.: A47L 11/283, A47L 11/40

(54) **SYSTEM MIT EINEM REINIGUNGSROBOTER UND EINER BASISSTATION ZUR REGENERIERUNG DES REINIGUNGSROBOTERS**

(30) Priorität: 16.10.2024 DE 102024210040
(71) Anmelder: BSH Hausgeräte GmbH, 81739 München (DE)
(72) Erfinder: Schnitzer, Frank, 97616 Bad Neustadt (DE); Daniel, Kristina, 97616 Bad Neustadt (DE)

(57) **Zusammenfassung**

Es wird ein System (300) mit einem Reinigungsroboter (100) und einer Basisstation (250) für den Reinigungsroboter (100) beschrieben, wobei der Reinigungsroboter (100) zumindest ein Wischelement (109) aufweist, das zwischen einer abgesenkten Stellung, bei der das Wischelement (109) den Boden berührt, auf dem der Reinigungsroboter (100) steht, und einer von dem Boden angehobenen Stellung, verfahren werden kann. Die Basisstation (250) weist eine Regenerierungswanne (206) mit einem Regenerierungselement (207) zur Regenerierung des Wischelements (109) auf, und die Basisstation (250) ist ausgebildet, auf den von dem Reinigungsroboter (100) befahrenen Boden gestellt zu werden. Die Basisstation (250) und der Reinigungsroboter (100) sind derart ausgebildet, dass der Reinigungsroboter (100) auf dem Boden fahrend an der Basisstation (250) andocken und dabei das in der angehobenen Stellung befindliche Wischelement (109) über der Regenerierungswanne (206), insbesondere über dem Regenerierungselement (207) in der Regenerierungswanne (206), anordnen kann.

## Beschreibung

Die Erfindung betrifft einen Reinigungsroboter und eine Basisstation, wobei die Basisstation eingerichtet ist, ein oder mehrere Wischelemente des Reinigungsroboters zu regenerieren.

Ein Reinigungsroboter kann dazu genutzt werden, autonom eine Oberfläche, insbesondere den Boden in einem Haushalt, zu reinigen. Der Reinigungsroboter kann zwischen Betriebsphasen in oder an einer Basisstation angeordnet sein, an der z. B. der elektrische Energiespeicher des Reinigungsroboters geladen wird, und/oder an der z. B. der Sammelbehälter des Reinigungsroboters entleert, insbesondere abgesaugt, wird, und/oder an der z. B. ein oder mehrere Wischelemente des Reinigungsroboters regeneriert werden.

Das vorliegende Dokument befasst sich mit der technischen Aufgabe, auch mit einer Basisstation, die eine relativ geringe Bauhöhe aufweist, insbesondere um die Basisstation in dem Sockelbereich eines Küchenschranks anordnen zu können, eine zuverlässige Regenerierung der ein oder mehreren Wischelemente eines Reinigungsroboters zu bewirken.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt wird ein System mit einem Reinigungsroboter und einer Basisstation für den Reinigungsroboter beschrieben. Der Reinigungsroboter weist zumindest ein Wischelement (insbesondere zumindest ein Wischpad) auf, das zwischen einer abgesenkten Stellung, bei der das Wischelement den Boden berührt, auf dem der Reinigungsroboter steht, und einer von dem Boden angehobenen Stellung, verfahren werden kann. In der angehobenen Stellung kann das Wischelement z. B. 5 mm oder mehr, oder 10 mm oder mehr über dem Boden angeordnet sein. Der Reinigungsroboter kann ggf. mehrere, insbesondere genau zwei, Wischelemente aufweisen. Der Reinigungsroboter kann ausgebildet sein, während des Betriebs die ein oder mehreren Wischelemente in der abgesenkten Stellung zu betreiben, um den Boden zu wischen, über den der Reinigungsroboter fährt. Dabei können die ein oder mehreren Wischelemente jeweils zu einer Drehung um eine senkrecht auf dem Boden stehenden Rotationsachse angetrieben werden.

Die Basisstation ist ausgebildet, auf den von dem Reinigungsroboter befahrenen Boden gestellt zu werden. Der Reinigungsroboter kann an der Basisstation andocken, z. B. um den elektrischen Energiespeicher des Reinigungsroboters über die Basisstation zu laden. Die Basisstation kann insbesondere ausgebildet sein, eine Regenerierung, insbesondere eine Reinigung, der ein oder mehreren Wischelemente des Reinigungsroboters zu bewirken. Zu diesem Zweck weist die Basisstation eine Regenerierungswanne mit zumindest einem Regenerierungselement zur Regenerierung des Wischelements auf. Die Basisstation kann für jedes der Wischelemente des Reinigungsroboters jeweils (genau) ein Regenerierungselement aufweisen, wobei die ein oder mehreren Regenerierungselemente jeweils in der Regenerierungswanne angeordnet sind. Die Regenerierungswanne kann ausgebildet sein, Reinigungsflüssigkeit, insbesondere Wasser, die zur Regenerierung der ein oder mehreren Wischelemente verwendet wurde, aufzufangen. Die Reinigungsflüssigkeit kann aus der Regenerierungswanne geleitet, insbesondere gepumpt, werden, und kann von der Basisstation z. B. zu einer Abwasserleitung geleitet werden.

Die Basisstation und der Reinigungsroboter sind derart ausgebildet, dass der Reinigungsroboter (stets) auf dem Boden fahrend an der Basisstation andocken kann und dabei das in der angehobenen Stellung befindliche Wischelement über der Regenerierungswanne, insbesondere über dem Regenerierungselement in der Regenerierungswanne, anordnen kann. Insbesondere können alle ein oder mehreren Wischelemente jeweils über der Regenerierungswanne angeordnet werden.

Die Basisstation und der Reinigungsroboter können insbesondere derart ausgebildet sein, dass:
- der Reinigungsroboter bei dem Andocken an der Basisstation stets den Boden berührt, auf dem die Basisstation steht; und/oder
- der Reinigungsroboter bei dem Andocken an der Basisstation nicht auf eine Rampe der Basisstation fährt (bevorzugt weist die Basisstation keine Rampe auf); und/oder
- der Reinigungsroboter im angedockten Zustand direkt auf dem Boden und nicht auf einer Rampe der Basisstation steht; und/oder
- der Reinigungsroboter im angedockten Zustand nur die Regenerierungswanne überdeckt.

Die Regenerierungswanne der Basisstation überdeckt bevorzugt eine Fläche des Bodens, die um höchstens 30 %, insbesondere um höchstens 20 %, größer als die von den ein oder mehreren, insbesondere die von allen, Wischelementen des Reinigungsroboters überdeckte Fläche des Bodens ist.

Es wird somit ein System mit einer Basisstation und einem Reinigungsroboter beschrieben, bei dem der Reinigungsroboter auch im angedockten Zustand an der Basisstation nicht angehoben wird, und somit die gleiche Gesamthöhe aufweist, wie im Reinigungsbetrieb des Reinigungsroboters.

Die Basisstation und der Reinigungsroboter weisen dabei bevorzugt jeweils eine Gesamthöhe ausgehend von dem Boden von 15 cm oder weniger, insbesondere von 10 cm oder weniger, auf, insbesondere auch dann, wenn der Reinigungsroboter an der Basisstation angedockt ist. So kann ein System bereitgestellt werden, das eine zuverlässige Regenerierung der ein oder mehreren Wischelemente des Reinigungsroboters ermöglicht und das in flexibler und platzsparender Weise im Sockelbereich eines Küchenschranks angeordnet werden kann.

Die Regenerierungswanne ist typischerweise durch eine Seitenwand begrenzt, die sich ausgehend von dem Boden bis zu einer bestimmten Wandhöhe (z. B. zwischen 5 und 15 mm) erstreckt. Der Reinigungsroboter ist bevorzugt derart ausgebildet, dass das Wischelement in der angehobenen Stellung eine Höhe über dem Boden aufweist, die gleich wie oder (um höchstens 25 %) größer als die Wandhöhe der Seitenwand der Regenerierungswanne ist. So kann ein besonders zuverlässiges und effizientes Andocken an der Basisstation bewirkt werden.

Das System kann eingerichtet, für einen Regenerierungsvorgang (insbesondere für einen Reinigungsvorgang) das Wischelement und das Regenerierungselement aufeinander zuzubewegen, sodass das Regenerierungselement die dem Boden zugewandte Unterseite des Wischelements berührt. Dabei kann insbesondere die Basisstation eingerichtet sein, das Regenerierungselement für den Regenerierungsvorgang anzuheben und dadurch auf das Wischelement zuzubewegen. Die Basisstation kann z. B. eingerichtet sein, fluidleitend mit einer Wasserversorgungsleitung verbunden zu werden, wobei das Wasser in der Wasserversorgungsleitung einen bestimmten Wasserdruck aufweist. Des Weiteren kann die Basisstation derart ausgebildet sein, dass das Regenerierungselement, insbesondere allein, durch den Wasserdruck des Wassers in der Wasserversorgungsleitung angehoben wird. Durch das Anheben der ein oder mehreren Regenerierungselemente der Basisstation kann eine besonders effiziente und zuverlässige Regenerierung der ein oder mehreren Wischelemente des Reinigungsroboters bewirkt werden.

Das System kann eingerichtet sein, für einen Regenerierungsvorgang (insbesondere für einen Reinigungsvorgang) eine Relativbewegung, insbesondere eine Relativdrehung, zwischen dem Wischelement und dem Regenerierungselement zu bewirken. Die Basisstation kann eingerichtet sein, für den Regenerierungsvorgang eine Drehung der ein oder mehreren Regenerierungselemente um eine senkrecht auf dem Boden stehende Rotationsachse zu bewirken. Alternativ oder ergänzend kann der Reinigungsroboter eingerichtet sein, für den Regenerierungsvorgang eine Drehung der ein oder mehreren Wischelemente um eine senkrecht auf dem Boden stehende Rotationsachse zu bewirken. So kann eine besonders zuverlässige Regenerierung der ein oder mehreren Wischelemente bewirkt werden.

Die Basisstation kann eingerichtet sein, für einen Regenerierungsvorgang, insbesondere für einen Reinigungsvorgang, zu bewirken, dass durch ein oder mehrere Düsen der ein oder mehreren Regenerierungselemente Reinigungsflüssigkeit, insbesondere Wasser, auf die dem Boden zugewandte Unterseite der ein oder mehreren Wischelemente gesprüht wird, und/oder dass ein oder mehrere Nocken der ein oder mehreren Regenerierungselemente mechanisch auf die Unterseite der ein oder mehreren Wischelemente einwirken. So kann eine besonders zuverlässige Regenerierung der ein oder mehreren Wischelemente bewirkt werden.

Das System, insbesondere eine Steuereinheit der Basisstation und/oder des Reinigungsroboters, kann eingerichtet sein, zu bestimmen, dass der Reinigungsroboter an der Basisstation angedockt ist. In diesem Zusammenhang kann die Steuereinheit eingerichtet sein, Andockinformation zu ermitteln, die angibt, dass:
- die elektrische Versorgungsschnittstelle der Basisstation elektrisch leitend mit der komplementären Ladeschnittstelle des Reinigungsroboters verbunden ist; und/oder
- ein Ladestrom zum Laden eines elektrischen Energiespeichers des Reinigungsroboters von der Basisstation bereitgestellt wird; und/oder
- ein Andocksensor der Basisstation und/oder des Reinigungsroboters das Andocken des Reinigungsroboters an die Basisstation erkannt hat.

Basierend auf der Andockinformation kann in effizienter und zuverlässiger Weise bestimmt werden, dass der Reinigungsroboter an der Basisstation angedockt ist.

Es kann in Reaktion auf das Bestimmen bewirkt werden, dass durch das Regenerierungselement der Basisstation ein Regenerierungsvorgang des Wischelements des Reinigungsroboters durchgeführt wird. So kann eine besonders zuverlässige Regenerierung der ein oder mehreren Wischelemente des Reinigungsroboters bewirkt werden.

Die Steuereinheit kann eingerichtet sein, einen Trocknungsvorgang des Wischelements zu bewirken, bei dem das Wischelement in dem angehobenen Zustand über der Regenerierungswanne gehalten wird, ohne dass ein Berührungskontakt zwischen dem Regenerierungselement und dem Wischelement besteht. So kann eine besonders umfassende Regenerierung der ein oder mehreren Wischelemente des Reinigungsroboters bewirkt werden.

Der Reinigungsroboter kann ausgebildet sein, für einen Abdockvorgang von der Basisstation zu bewirken, dass:
- das Wischelement in dem angehobenen Zustand verbleibt, solange das Wischelement zumindest teilweise über der Regenerierungswanne angeordnet ist; und
- das Wischelement in den abgesenkten Zustand überführt wird, wenn, insbesondere sobald, das Wischelement nicht mehr über der Regenerierungswanne angeordnet ist.

So kann ein zuverlässiges Abdocken des Reinigungsroboters im Anschluss an einen Regenerierungsvorgang bewirkt werden.

Es ist zu beachten, dass jegliche Aspekte des in diesem Dokument beschriebenen Systems in vielfältiger und/oder beliebiger Weise miteinander kombiniert werden können. Insbesondere können die Merkmale der Patentansprüche in vielfältiger und/oder beliebiger Weise miteinander kombiniert werden.

Im Weiteren wird die Erfindung anhand von in der beigefügten Zeichnung dargestellten Ausführungsbeispielen näher beschrieben. Dabei zeigen:
- Figuren 1a und 1b: einen beispielhaften Reinigungsroboter in unterschiedlichen perspektivischen Ansichten;
- Figur 1c: beispielhafte Komponenten eines Reinigungsroboters;
- Figur 1d: eine beispielhafte Schnittansicht durch einen Reinigungsroboter;
- Figur 2a: einen an der Basiseinheit einer Basisstation angeordneten Reinigungsroboter:
- Figuren 2b bis 2c: unterschiedliche Ansichten einer im Sockel eines Küchenschanks angeordneten Basisstation;
- Figuren 2d und 2e: eine Basisstation mit einer Regenerierungswanne zur Regenerierung der ein oder mehreren Wischelemente eines Reinigungsroboters;
- Figuren 3a und 3b: einen Reinigungsroboter mit einem Wischelement, das von dem zu reinigenden Boden abgehoben werden kann; und
- Figuren 3c bis 3e: unterschiedliche Zustände beim Andocken eines Reinigungsroboters an einer Basisstation.

Wie eingangs dargelegt, befasst sich das vorliegende Dokument damit, eine zuverlässige Regenerierung von ein oder mehreren Wischelementen eines Reinigungsroboters durch eine Basisstation zu bewirken, die eine relativ geringe Bauhöhe aufweist. In diesem Zusammenhang zeigen Fig. 1a die Oberseite 121 und Fig. 1b die Unterseite 122 eines Reinigungsroboters 100, insbesondere eines Saugroboters.

Die Unterseite 122 ist im Saugbetrieb des Reinigungsroboters 100 dem zu reinigenden Boden bzw. der zu reinigenden Fläche eines Reinigungsbereichs, etwa eines Raumes in einem Haushalt, zugewandt. Die Unterseite 122 des Reinigungsroboters 100 weist typischerweise ein oder mehrere Antriebseinheiten 101 (mit ein oder mehreren Antriebsrädern) auf, durch die der Reinigungsroboter 100 selbständig bewegt werden kann, um unterschiedliche Bereiche eines Bodens zu reinigen. Des Weiteren kann der Reinigungsroboter 100 ein oder mehrere Führungs- und/oder Stützelemente 104 (z. B. nicht angetriebene Räder) aufweisen, die eine stabile Bewegung des Reinigungsroboters 100 über den zu reinigenden Boden ermöglichen. Außerdem umfasst ein Reinigungsroboter 100 typischerweise ein oder mehrere Reinigungseinheiten 106 (insbesondere Saugdüsen), die jeweils eingerichtet sind, den Boden unter dem Reinigungsroboter 100 zu reinigen.

Eine Reinigungseinheit 106 (insbesondere eine Saugdüse) kann eine Bürstenwalze 102 aufweisen, die ausgebildet ist, sich um eine Rotationsachse zu drehen, wobei die Rotationsachse typischerweise parallel zu der Unterseite 122 des Reinigungsroboters 100 angeordnet ist. Die Bürstenwalze 102 kann dazu verwendet werden, Staub und/oder Verunreinigungen auf dem zu reinigenden Boden mechanisch von dem Boden zu lösen, sodass der Staub und/oder die Verunreinigungen mit erhöhter Zuverlässigkeit in den Saugmund 107 der Reinigungseinheit 106 gesogen werden können.

An der Unterseite 122 des Reinigungsroboters 100 können ferner ein oder mehrere Wischelemente 109, insbesondere Wischpads, angeordnet sein, die jeweils eingerichtet sind, den zu reinigenden Boden zu wischen. Der Reinigungsroboter 100 kann eine Wasserversorgungseinheit (nicht dargestellt) aufweisen, die ausgebildet ist, die ein oder mehreren Wischelemente 109 jeweils mit Wischwasser zu versorgen.

An der Oberseite 121 des Reinigungsroboters 100 kann eine Benutzerschnittstelle angeordnet sein, die es einem Nutzer des Reinigungsroboters 100 ermöglicht, Steuereingaben zu tätigen. Außerdem kann der Reinigungsroboter 100 an einer Seitenwand 123 (z. B. an einer Seitenwand 123 im Frontbereich des Reinigungsroboters 100) einen Stoßfänger 105 umfassen, wobei an dem Stoßfänger 105 ein Stoßsensor angeordnet sein kann, der eingerichtet ist, Sensordaten zu erfassen, die anzeigen, ob der Reinigungsroboter 100 in Bewegungsrichtung 120 (siehe Fig. 1c) gegen ein Hindernis gestoßen ist oder nicht. Das Auslösen des Stoßsensors durch ein Hindernis (aufgrund der Auslenkung des Stoßfängers 105) kann z. B. bewirken, dass sich der Reinigungsroboter 100 um seine, senkrecht auf dem Boden stehende, Vertikal- bzw. Hochachse dreht, und dadurch die Bewegungsrichtung 120 ändert, um dem Hindernis auszuweichen.

Des Weiteren weist ein Reinigungsroboter 100 typischerweise ein oder mehrere Umfeldsensoren 110 auf (siehe Fig. 1c), die jeweils eingerichtet sind, Umfeld- bzw. Sensordaten in Bezug auf das Umfeld des Reinigungsroboters 100 zu erfassen. Die ein oder mehreren Umfeldsensoren 110 können umfassen: eine oder mehrere Bildkameras, ein oder mehrere Ultraschallsensoren, ein oder mehrere taktile und/oder optische Abstandssensoren, ein oder mehrere akustische Sensoren, ein oder mehrere Temperatursensoren, ein oder mehrere Lidar- und/oder Radarsensoren, etc. Eine Steuereinheit 130 des Reinigungsroboters 100 kann eingerichtet sein, auf Basis der Umfelddaten digitale Karteninformation in Bezug auf den zu reinigenden Reinigungsbereich zu ermitteln und ggf. auf einer Speichereinheit 111 des Reinigungsroboters 100 zu speichern. Der Reinigungsroboter 100 kann die digitale Karteninformation nutzen, um sich innerhalb des Reinigungsbereichs (z. B. innerhalb eines Raums) selbstständig zu orientieren und/oder um eine Fahrroute zur Reinigung des Reinigungsbereichs festzulegen.

Fig. 1c zeigt ein kartesisches Koordinatensystem mit einer Längsachse (d. h. mit einer x-Achse), mit einer Querachse (d. h. mit einer y-Achse) und mit einer Hochachse (d. h. mit einer z-Achse). Die Bewegungsrichtung 120 der Reinigungsvorrichtung 100 entspricht typischerweise der Längsachse. Die Rotationsachse der Bürstenwalze 102 verläuft typischerweise entlang der Querachse.

Fig. 1d zeigt eine Schnittansicht des Reinigungsroboters 100 innerhalb einer durch die Längsachse und die Hochachse aufgespannten Ebene. Durch die Pfeile wird der Strömungsverlauf der Saugluft dargestellt, von der zu reinigenden Fläche, über den Saugmund 107, vorbei an der Reinigungswalze 102, durch einen Saugkanal 142, und in den Sammelbehälter 140. Der Sammelbehälter 140 weist eine Filtereinheit 141 auf, durch die die Schmutzpartikel in der Saugluft in dem Sammelbehälter 140 zurückgehalten werden. Das Gebläse (nicht dargestellt), durch die der Saugluftstrom generiert wird, ist stromabwärts von der Filtereinheit 141 angeordnet.

Fig. 2a zeigt die Basiseinheit 200 einer beispielhaften Basisstation 250 für einen Reinigungsroboter 100. Die Basisstation 250 kann ausgebildet sein (wie beispielhaft in Fig. 2b dargestellt) in dem Sockelbereich 211 eines Küchenschranks 210 (einer Einbauküche) angeordnet zu werden. Zu diesem Zweck kann die Basisstation 250 eine Höhe (entlang der Hochachse) aufweisen, die gleich oder kleiner als 15 cm ist. Die Basisstation 250 kann die Basiseinheit 200 und eine Behältereinheit 220 aufweisen, die nebeneinander auf dem Boden angeordnet werden können, auf dem sich der Reinigungsroboter 100 bewegt. So kann die erforderliche Bauhöhe der Basisstation 250 reduziert werden.

Die Behältereinheit 220 kann ausgebildet sein, einen Staubbeutel aufzunehmen. Die Basiseinheit 200 kann ausgebildet sein, über einen Saugkanal 201 fluidleitend mit dem Sammelbehälter 140 des Reinigungsroboters 100 verbunden zu werden, wenn der Reinigungsroboter 100 an der Basisstation 250, insbesondere an der Basiseinheit 200, angeordnet ist. Des Weiteren kann die Basisstation 250 ausgebildet sein, anhand eines Gebläses (nicht dargestellt) einen Saugluftstrom zu bewirken, der ausgebildet ist, Schmutzpartikel über den Saugkanal 201 aus dem Sammelbehälter 140 zu saugen, um den Sammelbehälter 140 zu entleeren. Das Gebläse kann in der Basiseinheit 200 oder in der Behältereinheit 220 angeordnet sein.

Die Basiseinheit 200 kann einen Verbindungskanal 202 aufweisen, über den die Basiseinheit 200, insbesondere der Saugkanal 201 der Basiseinheit 200, mit der Behältereinheit 220, insbesondere mit der Einlassöffnung des in der Behältereinheit 220 angeordneten Staubbeutels, fluidleitend verbunden werden kann. Des Weiteren kann die Basiseinheit 200 ein oder mehrere Leitungskanäle 203 aufweisen, über die die Basiseinheit 200 fluidleitend mit einem Wasseranschluss, insbesondere mit einem Festwasseranschluss eines Versorgungsnetzes verbunden werden kann. Ergänzend können ein oder mehrere weitere Leitungskanäle bereitgestellt werden, um die Basiseinheit 200 fluidleitend mit einem Wasserabfluss zu verbinden, so dass Schmutzwasser von der Basiseinheit 200, insbesondere ohne Zutun eines Nutzers, abgeleitet werden kann.

Fig. 2c veranschaulicht, wie der Reinigungsroboter 100 zu der in dem Sockelbereich 211 eines Küchenschranks 210 angeordneten Basiseinheit 200 fährt, um sich zum Laden seines elektrischen Energiespeichers, zum Absaugen des Sammelbehälters 140 an der Basiseinheit 200, insbesondere an dem Saugkanal 201 der Basiseinheit 200, und/oder zum Regenerieren seiner ein oder mehreren Wischelemente 109 an der Basiseinheit 200 anzudocken.

In den Figuren 2d und 2e sind weitere Details einer beispielhaften Basiseinheit 200 dargestellt. Die Basiseinheit 200 kann eine elektrische Versorgungsschnittstelle 204 aufweisen, die ausgebildet ist, eine komplementäre Ladeschnittstelle des Reinigungsroboters 100 elektrisch leitend zu kontaktieren, wenn der Reinigungsroboter 100 an der Basiseinheit 200 angedockt ist. Der elektrische Energiespeicher des Reinigungsroboters 100 kann dann über die Versorgungsschnittstelle 204 geladen werden. Ferner kann die Basiseinheit 200 einen Andocksensor aufweisen, der ausgebildet ist, zu erkennen, ob der Reinigungsroboter 100 an der Basiseinheit 200 angedockt ist oder nicht. Weiterhin kann die Basiseinheit 200 einen Tankstutzen 205 aufweisen, der ausgebildet ist, sich fluidleitend mit einer komplementären Tankschnittstelle an dem Reinigungsroboter 100 zu verbinden, wenn der Reinigungsroboter 100 an der Basiseinheit 200 angedockt ist. Der Flüssigkeitstank des Reinigungsroboters 100, aus dem die ein oder mehreren Wischelemente 109 jeweils mit Wischwasser versorgt werden, kann dann über den Tankstutzen 205 mit Frischwasser gespeist werden.

Des Weiteren kann die Basiseinheit 200 eine Regenerierungswanne 206 aufweisen, die ausgebildet ist, die ein oder mehreren Wischelemente 109 (insbesondere Wischpads) des Reinigungsroboters 100 zu regenerieren, insbesondere zu reinigen, wenn der Reinigungsroboter 100 an der Basiseinheit 200 angedockt ist. Die Regenerierungswanne 206 erstreckt sich ausgehend von der Basiseinheit 200 zu dem angedockten Reinigungsroboter 100 hin, sodass die ein oder mehreren Wischelemente 109 des Reinigungsroboters 100 über der Regenerierungswanne 206 angeordnet sind, wenn der Reinigungsroboter 100 an der Basiseinheit 200 angedockt ist. In der Regenerierungswanne 106 kann für die einzelnen Wischelemente 109 des Reinigungsroboters 100 jeweils ein Regenerierungselement 207 angeordnet sein, das jeweils ausgebildet ist, das entsprechende Wischelement 109 zu regenerieren, insbesondere zu reinigen.

Die Regenerierungswanne 206 weist typischerweise eine Seitenwand 208 auf, die die ein oder mehreren Regenerierungselemente 207 umgibt, und die ausgebildet ist, die Flüssigkeit, die zur Regenerierung der ein oder mehreren Wischelemente 109 verwendet wird, in der Regenerierungswanne 206 zurückzuhalten. Die Seitenwand 208 weist bevorzugt eine möglichst große Wandhöhe (entlang der Hochachse, d. h. der z -Achse, die senkrecht auf dem Boden steht) auf, um die Reinigungsflüssigkeit zuverlässig zurückzuhalten. Andererseits ist es vorteilhaft eine Seitenwand 208 mit einer möglichst geringen Wandhöhe zu verwenden, um auch dann ein zuverlässiges Andocken des Reinigungsroboters 100 an der Basiseinheit 200 zu ermöglichen, wenn die Basiseinheit 200 in dem Sockelbereich 211 eines Küchenschranks 210 angeordnet ist.

Figuren 3a und 3b zeigen einen beispielhaften Reinigungsroboter 100, der ausgebildet ist, die ein oder mehreren Wischelemente 109 selektiv anzuheben. Die ein oder mehreren Wischelemente 109 können insbesondere in eine abgesenkte Stellung verfahren und ggf. gehalten werden, wie beispielhaft in Fig. 3a dargestellt. Die abgesenkte Stellung kann zum Wischen eines Bodens und/oder zur Regenerierung der ein oder mehreren Wischelemente 109 in der Regenerierungswanne 206 der Basisstation 250 verwendet werden. Ferner können die ein oder mehreren Wischelemente 109 in eine angehobene Stellung verfahren und gehalten werden, wie beispielhaft in Fig. 3b dargestellt. Die angehobene Stellung kann von dem Reinigungsroboter 100 dazu verwendet werden, über einen Bereich (z. B. mit einem Teppich) zu fahren, der nicht gewischt werden soll. Des Weiteren kann die angehobene Stellung von dem Reinigungsroboter 100 für einen Andock- bzw. Abdockvorgang an bzw. von der Basisstation 250 verwendet werden, um die ein oder mehreren Wischelemente 109 ohne Verwendung einer Rampe über der Regenerierungswanne 206 der Basisstation 250 positionieren zu können.

Figuren 3c bis 3e veranschaulichen einen beispielhaften Andockvorgang eines Systems 300, welches eine Basisstation 250 und einen Reinigungsroboter 100 umfasst. Wie in Fig. 3c dargestellt, verfährt der Reinigungsroboter 100 die ein oder mehreren Wischelemente 109 vor Erreichen der Regenerierungswanne 206 der Basisstation 250 in die angehobene Stellung. Der Reinigungsroboter 100 kann dann die ein oder mehreren Wischelemente 109 über die Seitenwand 208 der Regenerierungswanne 206 hinwegbewegen, und über den ein oder mehreren Regenerierungselementen 207 platzieren (siehe Fig. 3d).

Wenn erkannt wird, dass der Reinigungsroboter 100 korrekt an der Basisstation 250 angedockt ist, und somit die ein oder mehreren Wischelemente 109 über den entsprechenden ein oder mehreren Regenerierungselementen 207 platziert sind, kann eine Regenerierung der ein oder mehreren Wischelemente 109 bewirkt werden. Zu diesem Zweck können die ein oder mehreren Wischelemente 109 abgesenkt und/oder die ein oder mehreren Regenerierungselemente 207 angehoben werden, sodass die ein oder mehreren Regenerierungselemente 207 mit den entsprechenden ein oder mehreren Wischelementen 109 in mechanischem Kontakt stehen.

Durch Düsen in den ein oder mehreren Regenerierungselementen 207 kann Reinigungsflüssigkeit in die entsprechenden ein oder mehreren Wischelemente 109 eingebracht werden. Alternativ oder ergänzend kann (durch Rotation der ein oder mehreren Regenerierungselemente 207 und/oder durch Rotation der ein oder mehreren Wischelemente 109) jeweils eine Relativbewegung zwischen einem Wischelement 109 und dem entsprechenden Regenerierungselement 207 bewirkt werden, um eine mechanische Reinigung der ein oder mehreren Wischelemente 109 zu bewirken (z. B. durch Nocken an den ein oder mehreren Regenerierungselementen 207).

Im Anschluss an einen Regenerierungsvorgang können die ein oder mehreren Wischelemente 109 in der angehobenen Stellung verbleiben, z. B. um die ein oder mehreren Wischelemente 109 zu trocknen. Ferner kann das Abdocken des Reinigungsroboters 100 bewirkt werden, während sich die ein oder mehreren Wischelemente 109 in der angehobenen Stellung befinden.

In diesem Dokument wird somit eine Basisstation 250 beschrieben, die es einem Reinigungsroboter 100 ermöglicht, seine ein oder mehreren Wischelemente 109 an einer Basisstation 250 zu reinigen, die z. B. in den Sockelbereich 211 einer Küchenzeile integriert ist, ohne dazu auf eine Rampe auffahren zu müssen. Die Basisstation 250, insbesondere die Basiseinheit 200, weist einen relativ flachen Anbau (d. h. eine Regenerierungswanne 206) auf, über den der Roboter 100 seine ein oder mehreren angehobenen Wischelemente 109 positionieren kann. Für die Reinigung der ein oder mehreren Wischelemente 109 wird die verbleibende Höhendifferenz zwischen den ein oder mehreren Wischelementen 109 und der Reinigungsmechanik 207 (d. h. den ein oder mehreren Regenerierungselementen) reduziert, sodass die Reinigungsmechanik 207 in die ein oder mehreren Wischelemente 109 eingreifen kann. Nach der Reinigung wird der Abstand zwischen den ein oder mehreren Wischelementen 109 und der Reinigungsmechanik 207 wieder auf den anfänglichen Wert gesetzt, sodass der Roboter 100 die Basisstation 250 - ebenerdig - ungehindert verlassen kann.

Der Reinigungsroboter 100 ist ausgebildet, seine ein oder mehreren Wischelemente 109 vom Boden abzuheben und in einer definierten Höhe zu halten, wenn kein Kontakt zwischen den ein oder mehreren Wischelementen 109 und dem Boden gewünscht ist. Die Funktion kann verwendet werden, wenn der Roboter 100 Teppiche überqueren muss, und/oder wenn die ein oder mehreren Wischelemente 109 beim Stehen an einer Basisstation 250 an der Luft trocknen sollen.

Die Basisstation 250 weist einen flachen, schalen- und/oder wannenartigen Anbau (d. h. eine Regenerierungswanne 206) an der Front auf, über den der Roboter 100 beim Andocken seine ein oder mehreren angehobenen Wischelemente 109 positioniert. Die Reinigungsmechanik 207 in dem Anbau (insbesondere in der Regenerierungswanne 206) der Basisstation 250 ist im angedockten Zustand des Reinigungsroboters 100 genau unter den ein oder mehreren Wischelementen 109 des Reinigungsroboters 100 angeordnet. In dem wannenförmigen Anbau (insbesondere in der Regenerierungswanne 206) kann sich Wasser, das bei der Reinigung der ein oder mehreren Wischelemente 109 verwendet wird, sammeln, bevor es abgepumpt wird. Die Basisstation 250 kann ein oder mehrere Wasseranschlüsse (Frischwasser und/oder Abwasser) aufweisen.

Um die Größe der Basisstation 250 kompakt zu halten, können das Gebläse, mit dem der Sammelbehälter 140 des Reinigungsroboters 100 an der Basisstation 250 geleert werden kann, und/oder der Staubbeutel, in dem der entnommene Staub und Schmutz gesammelt werden kann, außerhalb der Basiseinheit 200 der Basisstation 250 in einer separaten (Behälter-)Einheit 220 angeordnet sein. Der Reinigungsroboter 100 und die Basisstation 250 können ausgebildet sein, direkt oder bspw. über eine Smart-Home-Umgebung miteinander zu kommunizieren.

Die Basisstation 250 kann so ausgeführt sein, dass sich die Reinigungsmechanik 207 anheben und absenken lässt. Nähert sich der Roboter 100 der Basisstation 250 oder verlässt er diese, ist die Reinigungsmechanik 207 abgesenkt und hat keinen Kontakt zum Roboter 100 bzw. zu den ein oder mehreren Wischelementen 109 des Roboters 100. Während der Reinigung der ein oder mehreren Wischelemente 109 an der Basisstation 250 kann die Reinigungsmechanik 207 angehoben sein, um in direktem, mechanischem Kontakt mit den ein oder mehreren Wischelementen 109 zu stehen.

Die Reinigungsmechanik 207 kann ein oder mehrere feststehende, wasserführende Düsen mit Noppenform aufweisen. Die ein oder mehreren am Roboter 100 befindlichen Wischelemente 109 können durch ihre eigene Drehung über diese feststehende Reinigungsmechanik 207 rotiert werden und somit mechanische Arbeit am Textil der ein oder mehreren Wischelemente 109 verrichten und/oder Wasser an allen Stellen der ein oder mehreren Wischelemente 109 einspülen. Alternativ oder ergänzend kann die Reinigungsmechanik 207 für ein Wischelement 109 jeweils als drehende Scheibe ausgeführt sein, die mit wasserführenden Noppen versehen ist. Diese Ausführung ermöglicht, dass die ein oder mehreren Wischelemente 109 am Roboter 100 in ihrer angehobenen Stellung unbewegt bleiben können, während die Reinigung der ein oder mehreren Wischelemente 109 bewirkt wird.

Die Hebebewegung der Reinigungsmechanik 207 kann durch eine Schraubenmechanik realisiert sein, sodass die Reinigungsmechanik 207 durch die Drehung eines Motors (z. B. gekoppelt mit der Rotation der drehbaren Reinigungsmechanik 207) gehoben und gesenkt werden kann. Alternativ oder ergänzend können auch ein oder mehrere andere Aktoren direkt oder indirekt über einen Mechanismus jeweils die Hebebewegung bewirken. Alternativ oder ergänzend kann die Reinigungsmechanik 207 derart ausgebildet sein, dass durch den Wasserdruck des zur Reinigung verwendeten Wassers die Reinigungsmechanik 207 angehoben wird und nach Abstellen des Wassers wieder von allein absinkt.

Die Basisstation 250 kann in dem Sockelbereich 211 einer Küchenzeile integriert sein. Auf diese Weise können der Reinigungsroboter 100 und die Basisstation 250 dauerhaft unauffällig platziert werden, und dennoch jederzeit einsatzbereit bleiben. Der Roboter 100 erhält Zugang zu der Basisstation 250 über eine Öffnung in der Sockelblende des Sockelbereichs 211. Diese kann dauerhaft geöffnet sein oder kann ggf. mittels eines Aktors selektiv geöffnet werden, wenn der Roboter 100 die Basisstation 250 verlässt oder zu ihr zurückkehrt. Der Roboter 100 und die Basisstation 250 können eine ähnliche Bauhöhe aufweisen, sodass der Roboter 100 und die Basisstation 250 in einem Sockelbereich 211 angeordnet werden können, der z. B. eine Höhe von 10 cm oder weniger aufweist.

Beim Anfahren der Basisstation 250, bspw. nach Abschluss einer Reinigungsfahrt, oder beim Verlassen der Basisstation 250, bspw. zu Beginn einer Reinigungsfahrt, hebt der Reinigungsroboter 100 seine ein oder mehreren Wischelemente 109 an. Die ein oder mehreren angehobenen Wischelemente 109 überwinden die Kante der Seitenwand 208 des Basisstationsanbaus (insbesondere der Regenerierungswanne 206), ohne diesen zu berühren bzw. sie touchieren ihn nur leicht mit dem Textilgewebe der ein oder mehreren Wischelemente 109. Für die Fahrt des Roboters 100 gibt es dann keinen wesentlichen zusätzlichen Fahrwiderstand.

Je höher die ein oder mehreren Wischelemente 109 des Reinigungsroboters 100 angehoben werden können, desto höher kann die Seitenwand 208 des Basisstationsanbaus, insbesondere der Regenerierungswanne 206, ausgeführt sein. Der Reinigungsroboter 100 kann ausgebildet sein, die ein oder mehreren Wischelemente 109 um z. B. 10 mm oder mehr vom Boden abzuheben. So kann die Reinigungsmechanik 207 zuverlässig in dem Anbau, insbesondere in der Regenerierungswanne 206, verbaut werden, und es steht ein ausreichend großes Sammelvolumen für während der Reinigung anfallendes Schmutzwasser zur Verfügung.

Während der Reinigung wird bevorzugt neben einer Durchspülung der ein oder mehreren Wischelemente 109 mit Frischwasser ein verstärkter mechanischer Kontakt zwischen der Reinigungsmechanik 207 und den ein oder mehreren Wischelementen 109 hergestellt. Zu diesem Zweck können die ein oder mehreren Wischelemente 109 des Roboters 100 abgesenkt werden, z. B. bis die Noppen der Reinigungsmechanik 207 in das Textil der ein oder mehreren Wischelemente 109 eingreifen. Alternativ oder ergänzend kann die Reinigungsmechanik 207 der Basisstation 250 um den entsprechenden Betrag angehoben werden.

Um zu verhindern, dass der Reinigungsroboter 100 die ein oder mehreren Wischelemente 109 absenkt, bevor er seine endgültige Parkposition an der Basisstation 250 erreicht hat, und/oder um zu verhindern, dass die Basisstation 250 die Reinigungsmechanik 207 anhebt, bevor der Roboter 100 komplett angedockt ist, kann bewirkt werden, dass die Reinigung erst dann initiiert wird, wenn der Roboter 100 sicher die Soll-Parkposition erreicht hat. Dazu kann ein Signal generiert werden, bspw. wenn der Roboter 100 mit beiden Ladekontakten 204 an der Basisstation 250 Kontakt hat und ein Ladestrom fließt, und/oder wenn ein oder mehrere andere Sensoren die korrekte Positionierung melden.

Durch die in diesem Dokument beschriebenen Maßnahmen wird es ermöglicht, eine Basisstation 250 und einen Roboter 100 bei vollem Funktionsumfang, d. h. inklusive der Regenerierung der ein oder mehreren Wischelemente 109 des Reinigungsroboters 100, im Sockelbereich 211 einer Küchenzeile anzuordnen, selbst wenn dieser nur so hoch wie bzw. minimal höher als der Roboter 100 selbst ist. Durch eine drehende Reinigungsmechanik 207 an der Basisstation 250 kann eine besonders zuverlässige Durchspülung und/oder mechanische Abreinigung der ein oder mehreren Wischelemente 109 erreicht werden. Durch die Verwendung einer anhebbaren Reinigungsmechanik 207 kann das Anheben der ein oder mehreren Wischelemente 109 in besonders effizienter Weise bereitgestellt werden (mit genau zwei definierten Endstellungen, ohne Zwischenpositionen). Das Anheben der Reinigungsmechanik 207 mittels Wasserdruck ist vor allem bei Festwasseranschlüssen vorteilhaft, da keine zusätzliche Aktorik verbaut werden muss und der vorhandene Wasserdruck den Einsatz einer Pumpe überflüssig macht.

Die vorliegende Erfindung ist nicht auf die gezeigten Ausführungsbeispiele beschränkt. Insbesondere ist zu beachten, dass die Beschreibung und die Figuren nur das Prinzip des der in diesem Dokument beschriebenen Systems veranschaulichen sollen.

### Bezugszeichenliste

- 100: Reinigungsroboter
- 101: Antriebseinheit
- 102: Bürstenwalze
- 104: Führungs- und/oder Stützelement
- 105: Stoßfänger
- 106: Reinigungseinheit / Saugdüse
- 107: Saugmund
- 109: Wischelement
- 110: Umfeldsensor
- 111: Speichereinheit
- 120: Bewegungsrichtung / Längsrichtung
- 121: Oberseite
- 122: Unterseite
- 123: Seitenwand
- 130: Steuereinheit
- 140: Sammelbehälter
- 141: Filtereinheit
- 142: Saugkanal
- 200: Basiseinheit (Basisstation)
- 201: Saugkanal
- 202: Verbindungskanal
- 203: Leitungskanal
- 204: elektrische Versorgungsschnittstelle
- 205: Tankstutzen
- 206: Regenerierungswanne
- 207: Regenerierungselement
- 208: Seitenwand
- 210: Küchenschrank
- 211: Sockelbereich
- 220: Behältereinheit (Basisstation)
- 250: Basisstation
- 300: System

## Patentansprüche

1. System (300) mit einem Reinigungsroboter (100) und einer Basisstation (250) für den Reinigungsroboter (100); wobei
- der Reinigungsroboter (100) zumindest ein Wischelement (109) aufweist, das zwischen einer abgesenkten Stellung, bei der das Wischelement (109) einen Boden berührt, auf dem der Reinigungsroboter (100) steht, und einer von dem Boden angehobenen Stellung, verfahren werden kann;
- die Basisstation (250) eine Regenerierungswanne (206) mit einem Regenerierungselement (207) zur Regenerierung des Wischelements (109) aufweist;
- die Basisstation (250) ausgebildet ist, auf den von dem Reinigungsroboter (100) befahrenen Boden gestellt zu werden; und
- die Basisstation (250) und der Reinigungsroboter (100) derart ausgebildet sind, dass der Reinigungsroboter (100) auf dem Boden fahrend an der Basisstation (250) andocken und dabei das in der angehobenen Stellung befindliche Wischelement (109) über der Regenerierungswanne (206), insbesondere über dem Regenerierungselement (207) in der Regenerierungswanne (206), anordnen kann.

2. System (300) gemäß Anspruch 1, wobei
- die Regenerierungswanne (206) durch eine Seitenwand (208) begrenzt ist, die sich ausgehend von dem Boden bis zu einer bestimmten Wandhöhe erstreckt; und
- der Reinigungsroboter (100) derart ausgebildet ist, dass das Wischelement (109) in der angehobenen Stellung eine Höhe über dem Boden aufweist, die gleich wie oder größer als die Wandhöhe der Seitenwand (208) der Regenerierungswanne (206) ist.

3. System (300) gemäß einem der vorhergehenden Ansprüche, wobei die Basisstation (250) und der Reinigungsroboter (100) derart ausgebildet sind, dass
- der Reinigungsroboter (100) bei dem Andocken an der Basisstation (250) stets den Boden berührt, auf dem die Basisstation (250) steht; und/oder
- der Reinigungsroboter (100) bei dem Andocken an der Basisstation (250) nicht auf eine Rampe der Basisstation (250) fährt; und/oder
- der Reinigungsroboter (100) im angedockten Zustand direkt auf dem Boden oder auf einer ebenen Platte und/oder Matte und nicht auf einer Rampe der Basisstation (250) steht; und/oder
- der Reinigungsroboter (100) im angedockten Zustand nur die Regenerierungswanne (206) überdeckt.

4. System (300) gemäß einem der vorhergehenden Ansprüche, wobei das System (300) eingerichtet ist, für einen Regenerierungsvorgang das Wischelement (109) und das Regenerierungselement (207) aufeinander zuzubewegen, sodass das Regenerierungselement (207) eine dem Boden zugewandte Unterseite des Wischelements (109) berührt.

5. System (300) gemäß Anspruch 4, wobei die Basisstation (250) eingerichtet ist, das Regenerierungselement (207) für einen Regenerierungsvorgang anzuheben und dadurch auf das Wischelement (109) zuzubewegen.

6. System (300) gemäß Anspruch 5, wobei die Basisstation (250) eingerichtet ist,
- fluidleitend mit einer Wasserversorgungsleitung verbunden zu werden; wobei Wasser in der Wasserversorgungsleitung einen Wasserdruck aufweist; und
- die Basisstation (250) derart ausgebildet ist, dass das Regenerierungselement (207), insbesondere allein, durch den Wasserdruck des Wassers in der Wasserversorgungsleitung angehoben wird.

7. System (300) gemäß einem der vorhergehenden Ansprüche, wobei das System (300) eingerichtet ist, für einen Regenerierungsvorgang eine Relativbewegung, insbesondere eine Relativdrehung, zwischen dem Wischelement (109) und dem Regenerierungselement (207) zu bewirken.

8. System (300) gemäß Anspruch 7, wobei die Basisstation (250) eingerichtet ist, für einen Regenerierungsvorgang eine Drehung des Regenerierungselements (207) um eine senkrecht auf dem Boden stehende Rotationsachse zu bewirken.

9. System (300) gemäß einem der Ansprüche 4 bis 8, wobei die Basisstation (250) eingerichtet ist, für einen Regenerierungsvorgang zu bewirken, dass
- durch ein oder mehrere Düsen des Regenerierungselements (207) Reinigungsflüssigkeit, insbesondere Wasser, auf eine dem Boden zugewandte Unterseite des Wischelements (107) gesprüht wird; und/oder
- ein oder mehrere Nocken des Regenerierungselements (207) mechanisch auf die Unterseite des Wischelements (107) einwirken.

10. System (300) gemäß einem der vorhergehenden Ansprüche, wobei das System (300), insbesondere eine Steuereinheit der Basisstation (250) und/oder des Reinigungsroboters (100), eingerichtet ist,
- zu bestimmen, dass der Reinigungsroboter (100) an der Basisstation (250) angedockt ist; und
- in Reaktion auf das Bestimmen, zu bewirken, dass durch das Regenerierungselement (207) der Basisstation (250) ein Regenerierungsvorgang des Wischelements (109) des Reinigungsroboters (100) durchgeführt wird.

11. System (300) gemäß Anspruch 10, wobei die Steuereinheit eingerichtet ist,
- Andockinformation zu ermitteln, die angibt, dass
- eine elektrische Versorgungsschnittstelle (204) elektrisch leitend mit einer komplementären Ladeschnittstelle des Reinigungsroboters (100) verbunden ist; und/oder
- ein Ladestrom zum Laden eines elektrischen Energiespeichers des Reinigungsroboters (100) von der Basisstation (250) bereitgestellt wird; und/oder
- ein Andocksensor der Basisstation (250) und/oder des Reinigungsroboters (100) das Andocken des Reinigungsroboters (100) an die Basisstation (250) erkannt hat; und
- basierend auf der Andockinformation zu bestimmen, dass der Reinigungsroboter (100) an der Basisstation (250) angedockt ist.

12. System (300) gemäß einem der Ansprüche 10 bis 11, wobei die Steuereinheit eingerichtet ist, einen Trocknungsvorgang des Wischelements (109) zu bewirken, bei dem das Wischelement (109) in dem angehobenen Zustand über der Regenerierungswanne (206) gehalten wird, ohne dass ein Berührungskontakt zwischen dem Regenerierungselement (207) und dem Wischelement (109) besteht.

13. System (300) gemäß einem der vorhergehenden Ansprüche, wobei die Regenerierungswanne (206) eine Fläche des Bodens überdeckt, die um höchstens 30 %, insbesondere um höchstens 20 %, größer als die von den ein oder mehreren, insbesondere die von allen, Wischelementen (109) des Reinigungsroboters (100) überdeckte Fläche des Bodens ist.

14. System (300) gemäß einem der vorhergehenden Ansprüche, wobei der Reinigungsroboter (100) ausgebildet ist, für einen Abdockvorgang von der Basisstation (250) zu bewirken, dass
- das Wischelement (109) in dem angehobenen Zustand verbleibt, solange das Wischelement (109) teilweise über der Regenerierungswanne (206) angeordnet ist; und
- das Wischelement (109) in den abgesenkten Zustand überführt wird, wenn das Wischelement (109) nicht mehr über der Regenerierungswanne (206) angeordnet ist.

15. System (300) gemäß einem der vorhergehenden Ansprüche, wobei die Basisstation (250) und der Reinigungsroboter (100) jeweils eine Gesamthöhe ausgehend vom Boden von 15 cm oder weniger, insbesondere von 10 cm oder weniger, aufweisen, insbesondere auch dann, wenn der Reinigungsroboter (100) an der Basisstation (250) angedockt ist.
